# FASCICULE DE BREVET EUROPEEN

(11) **EP 0 256 304 B1**
(45) Date de publication et mention de la délivrance du brevet: **07.03.1990**
(21) Numéro de dépôt: 87110040.0
(22) Date de dépôt: 11.07.1987
(51) Int. Cl.: B66C 3/16, E02F 3/47

(54) **Engin de terrassement**
Maschine für Erdarbeiten
Soil-working machine

(30) Priorité: 18.07.1986 CH 2893/86
(43) Date de publication de la demande: 24.02.1988
(73) Titulaire: Vuistiner, Serge, CH-1961 St-Martin VS (CH)
(72) Inventeur: Vuistiner, Serge, CH-1961 St-Martin VS (CH)
(74) Mandataire: Micheli & Cie

(56) Documents cités:
- EP-A- 0 054 207
- CA-A- 1 036 047
- DE-B- 1 114 623
- DE-B- 1 123 097
- FR-A- 919 101
- FR-A- 2 111 939
- FR-A- 2 300 034
- FR-A- 2 378 906
- US-A- 4 023 848

## Description

La présente invention se rapporte à un engin de terrassement comportant deux mâchoires articulées sur un châssis. Cet engin à usages multiples est destiné à être monté sur un camion, une grue, ou sur toute autre machine mobile ou fixe.

Les engins de terrassement connus du type précité sont généralement munis de mâchoires articulées chacune autour d'un seul axe, ou éventuellement de deux axes fixes l'un par rapport à l'autre. L'utilisation de tels engins est bien entendu limitée en fonction des mouvements possibles des mâchoires, ainsi que de la forme de celles-ci. De plus, dans son brevet CH 641.864, le titulaire a déjà décrit un engin de ce type, dans lequel chaque mâchoire est montée pivotante sur deux axes de rotation se déplaçant latéralement par rapport au châssis, lors des mouvements d'ouverture et de fermeture de ladite mâchoire, chacun sur une surface sensiblement plane, de telle sorte que le rebord libre de la mâchoire se déplace également sur une surface sensiblement plane.

Le but de cette invention consiste par conséquent à fournir un engin de terrassement polyvalent et perfectionné, dont les mâchoires peuvent être actionnées par un vérin unique, et qui peut être utilisé aussi bien pour creuser, râcler, niveler, excaver, etc., que comme dispositif de manutention pour le chargement et le déchargement de matériaux divers, le déplacement de charges lourdes telles que des blocs de pierres pour enrochements, etc.

L'engin de terrassement, objet de la présente invention et visant à atteindre le but précité présente les caractéristiques énoncées dans la revendication I.

Le dessin annexé illustre schématiquement et à titre d'exemple une forme d'exécution de l'engin de terrassement selon l'invention.
La figure 1 est une vue de face de l'engin en position fermée.
Les figures 2, 3 et 5 sont des vues en coupe de l'engin illustré sur la figure I, en différentes positions ouvertes et de préhension.
La figure 4 est une vue de dessus de l'engin dans la position ouverte représentée sur la figure 3.
Les figures 6 à 8 sont des vues de face et partiellement en coupe d'une variante de la forme d'exécution des figures I à 4, en différentes positions, et la figure 9 en est une vue de dessus.

Comme illustré sur le dessin annexé, l'engin de terrassement comporte un châssis 1 muni d'organes de fixation et de liaison 2 destinés à coopérer en position de service avec un bras de commande (non montré). Ce bras de commande, soutenant et guidant l'engin de terrassement, est lui-même monté sur un camion, une grue ou sur toute autre machine mobile ou fixe.

Aux extrémités du châssis I sont montées les deux mâchoires 3 de l'engin de terrassement. Plus particulièrement, chaque mâchoire 3 est articulée en "a" à l'extrémité de bras principaux 4 soudés sur un tube transversal 5, lui-même relié au châssis par des ferrures 6 et 6', montées pivotantes sur celui-ci, plus particulièrement sur des axes de pivotement 7 transversaux et fixes par rapport au châssis I.

En outre, chaque mâchoire 3 est munie de bras secondaires 8 articulés par l'une de leurs extrémités en "b" sur ladite mâchoire 3 et par leur autre extrémité sur un axe transversal constitué par un tube 9. Ce tube 9 est maintenu à une distance fixe par rapport au châssis I, deux biellettes de liaison 10 étant articulées d'une part sur ledit tube 9 et d'autre part sur l'axe transversal fixe 7. Deux biellettes droites 11 sont en outre montées pivotantes par l'une de leurs extrémités sur l'axe transversal 9 sur lequel sont articulés les bras secondaires 8 et par leur autre extrémité sur un autre axe transversal 12; aux extrémités de celui-ci sont articulées par l'une de leurs extrémités deux autres biellettes droites 13, l'autre extrémité de celles-ci étant articulée selon un axe transversal 13, sur les ferrures 6, solidaires de l'axe de pivotement fixe 7.

Ainsi, chaque mâchoire 3 a la possibilité de pivoter d'une part autour d'un axe transversal 7 solidaire du châssis 1, et d'autre part sur elle-même, et plus particulièrement sur l'articulation "a" des bras principaux 4, cette articulation "a" étant déplaçable sur un arc de cercle dont le centre correspond audit axe de pivotement 7.

Quant à la force d'ouverture et de fermeture des mâchoires 3, elle est transmise à celles-ci par l'entremise d'un vérin hydraulique de commande 14, monté longitudinalement par rapport au châssis 1 entre les deux axes transversaux mobiles 12. L'extrémité du vérin 14, respectivement de la tige mobile 15 de celui-ci, coopérent donc de chaque côté avec les axes d'articulation 12 des billettes 11, 13, elles-mêmes reliées aux mâchoires 3 par les bras secondaires 8.

De plus, les bras principaux 4 des deux mâchoires 3 sont reliées mécaniquement l'une à l'autre par une bielle de liaison 16, articulée de chaque côté sur les ferrures 6_{'} plus particulièrement au-dessus de l'axe de pivotement 7 d'un côté et au-dessous de cet axe de l'autre côté. Cette bielle de liaison 16 est destinée à contrôler le mouvement relatif des mâchoires 3 autour des axes de pivotement 7 respectifs, de telle sorte que les mâchoires 3 soient disposées symétriquement par rapport au châssis I en position fermée et en position complètement ouverte, mais que le mouvement d'ouverture respectivement de fermeture de ces mâchoires puissent se faire de manière non symétrique par rapport au châssis I.

Enfin, un dispositif à ressort ou à vérin hydraulique 17 est prévu entre l'axe de pivotement 7 et les jeux de biellettes II, 13 solidaires des bras secondaires 8, ce dispositif étant monté de telle sorte qu'il s'oppose élastiquement à l'ouverture de la mâchoire 3 par pivotement sur les articulations "a" et "b" et tende ainsi à maintenir la portion découpée en arrondi 18 de ladite mâchoire 3 contre le tube 5 solidaire des bras principaux 4 (voir figures 1 et 2), notamment lors de l'ouverture des mâchoires 3.

Selon une variante non montrée, le dispositif à ressort ou à vérin hydraulique peut être positionné extérieurement entre le tube transversal 5 et l'axe d'articulation 9, l'effet de ce dispositif étant le même que dans la réalisation illustrée sur le dessin annexé. Dans le cas de l'utilisation d'un vérin hydraulique, la commande de celui-ci peut en outre être liée à celle du vérin hydraulique principal 14.

Les figures I et 2 représentent l'engin de terrassement dans ses deux positions extrêmes, respectivement fermée et ouverte.

Dans la position fermée (figure I), la distance entre les deux axes de pivotement 12 des deux mâchoires 3 est maximale, c'est-à-dire que la tige 15 du vérin 14 est sortie pratiquement de sa course maximale. De plus, l'angle entre les biellettes Il et 13 est sensiblement droit, avec l'axe d'articulation 12 des biellettes II, 13 situé longitudinalement entre l'axe d'articulation 9 des bras secondaires 8 et l'axe d'articulation 13' des biellettes 13, et de telle sorte que les biellettes 13 forment avec le plan du châssis 1 un angle a . Cet angle a détermine un point d'équilibre ou de pivotement 0 entre les mâchoires 3 situé environ à I/8 de l'extrémité inférieure de celles-ci en position fermée, cette position s'étant avérée en pratique la plus favorable pour la préhension. Si un objet est disposé entre les mâchoires 3 au niveau du point 0, les arêtes de celles-ci restent alors verticales, parallèles l'une à l'autre.

Dans la position complètement ouverte (figure 2), la distance entre les deux axes de pivotement Il des deux mâchoires 3 est minimale, c'est-à-dire que la tige 15 du vérin 14 est complètement rétractée dans celui-ci. L'angle entre les biellettes Il et 13 est également sensiblement droit, mais c'est alors l'axe d'articulation 13' des biellettes 13 qui se trouve longitudinalement entre l'axe d'articulation 12 des biellettes Il et 13 et l'axe d'articulation 9 des biellettes Il sur les bras secondaires 8.

Les figures 3 et 4 illustrent une première position ouverte de préhension, dans laquelle les deux mâchoires 3 sont positionnées pratiquement symétriquement par rapport au châssis I. Le fait que chaque mâchoire 3 a pivoté sur elle-même (flèche A), lors du passage de la position ouverte (figure 2) à la position illustrée sur cette figure 3, indique que lors de ce mouvement une pression dirigée vers l'extérieur a été exercée par le vérin 14, 15 sur les axes d'articulation 12, ce qui a conduit d'une part les axes d'articulation "b" des bras secondaires 8 sur les mâchoires 3 à pivoter autour des axes d'articulation "a", et d'autre part l'angle entre les biellettes Il et 13 à s'ouvrir.

Quant à la figure 5, elle illustre une autre position de préhension dans laquelle les deux mâchoires, enserrant entre elles un bloc de pierre 19 par exemple, ne sont pas positionnées de façon symétrique par rapport au châssis I. Les deux mâchoires 3 peuvent donc travailler avec une certaine indépendance l'une de l'autre, notamment selon la forme et le positionnement du bloc 19. Dans la position illustrée, l'angle entre les deux biellettes Il et 13 est plus ouvert dans le cas de la mâchoire de droite que dans celle de gauche. De plus, le point dit de pivotement, qui était situé approximativement à I/8 de l'extrémité inférieure des mâchoires 3 dans la position fermée (figure I), est déplacé vers le haut (0') dans le cas de la mâchoire de droite où l'angle a'de la biellette 13 est devenu négatif par rapport au plan parallèle au châssis passant par l'axe d'articulation 12; le point de pivotement 0" de la mâchoire de gauche est lui déplacé vers le bas, à proximité de l'extrémité inférieure, l'angle α" de la biellette 13 étant plus grand que l'angle a de la position fermée (figure I).

Comme on l'a déjà dit, les dispositifs à ressort ou à vérin hydraulique 17 permettent aux mâchoires 3 de pivoter dans l'autre sens sur elles-mêmes pour revenir dans leur position normale une fois qu'elles ne rencontrent plus de résistance, le bloc 19 ayant par exemple été libéré.

Ainsi, grâce au fait que, de par sa construction, l'engin de terrassement selon l'invention permet de procéder d'une part à l'ouverture des mâchoires par pivotement sur un axe fixe solidaire du châssis, et d'autre part et simultanément à la rotation sur elle-même de chaque mâchoire, il rend donc possible de nombreux mouvements de ces mâchoires qui ne le sont pas avec les engins connus et présente un caractère polyvalent avantageux.

En effet, l'engin selon l'invention permet de réaliser, sans modifier sa conception ni la forme de ses mâchoires, de nombreux travaux de natures très différentes:
- il permet de creuser, excaver, forer un puit, etc., même dans des sols très durs, ceci avec un minimum de pression nécessaire sur l'engin, l'angle des mâchoires étant favorable à la pénétration dans le sol dans toutes les positions entre les positions ouverte et fermée;
- grâce au fait que le rebord libre de ses mâchoires se déplace lors des mouvements d'ouverture et de fermeture sur une surface approximativement plane, l'engin est capable de creuser un puit ou une excavation à fond sensiblement plat, même au-dessous d'une ouverture de diamètre inférieur, et ne nécessite pas d'intervention manuelle subséquente; de plus, il permet également le décapage et le nivellement d'une surface, par exemple d'une surface à engazonner;
- le rendement de l'engin est plus élevé, du fait de la possibilité de travailler sur un plan dans les deux directions respectivement d'ouverture et de fermeture des mâchoires;
- le point de fixation de l'engin à une machine étant situé à une faible distance des mâchoires, le centre de gravité est par conséquent très bas, ce qui procure une stabilité horizontale exceptionnelle à l'engin;
- le système d'axes de pivotement de bras et de biellettes permet par simple application d'une force exercée sur le châssis dans le sens de travail des mâchoires, à partir du bras de la machine à laquelle l'engin est attaché, de faire travailler les deux mâchoires ou bien une seule mâchoire, l'autre restant pratiquement fixe;
- il est d'une construction relativement simplifiée et ne nécessite qu'un seul vérin pour commander plusieurs fonctions;
- il rend plus rapide et plus facile le chargement et le déchargement de tous types de matériaux, avec l'avantage de ne pas endommager le pont des camions par exemple;
- enfin, il permet d'effectuer des travaux d'enrochement, sans nécessiter de câble, ni de main d'oeuvre adéquate, les blocs de pierres pouvant être saisis directement entre les mâchoires de l'engin et portés avec précision à l'emplacement désiré.

La forme d'exécution illustrée sur la figure 6, dans laquelle les mêmes éléments constitutifs sont désignés par les mêmes chiffres de référence que ceux de la forme d'exécution des figures à 5, se distingue de celle-ci par la présence d'un vérin hydraulique 20, monté solidaire de l'axe d'articulation 9 et relié rigidement au tube transversal 5 par une biellette coudée 21 et un double élément intermédiaire triangulaire 22. Plus particulièrement, l'extrémité de la tige 20' du vérin 20 est articulée sur un des sommets de l'élément 22, un second sommet 23 étant soudé sur le tube transversal 5, alors que la biellette coudée 21 est fixée d'un côté sur le troisième sommet 24 de l'élément triangulaire 22 et de l'autre de manière amovible, par exemple au moyen d'une clavette, sur une oreille 25 soudée également sur le tube transversal 5. Le rôle du vérin hydraulique 20 est le même que celui du dispositif à ressort 17 représenté sur les figures à 5. Si le vérin hydraulique 20 est un vérin à double action, alors ce vérin peut commander indifféremment l'ouverture et la fermeture de la partie supérieure 18 des mâchoires 3.

D'autre part, la bielle de liaison 16 de la réalisation des figures à 5 est remplacée par deux demi-bielles 16' reliées l'une à l'autre par une tige de liaison 16" pivotée en son centre.

Dans la réalisation illustrée sur les figures 7 à 9, l'engin de terrassement selon l'invention est muni, de manière amovible, d'un accessoire constitué par un dispositif de raclage.

Ce dispositif de raclage comprend un racloir 26, dont la largeur correspond à peu près à celle de la mâchoire 3, et qui est portée par deux bras latéraux 27 venant en position de service se crocher de manière amovible sur des tétons 28 solidaires des parois internes latérales de la mâchoire 3. Le racloir 26 comporte encore un bras central 29, qui se fixe en position de service et de manière amovible sur l'extrémité 29 de la biellette coudée 21, au préalable désolidarisée de l'oreille 25 soudée sur le tube transversal 5.

On utilise ainsi pour la commande du dispositif de raclage le même vérin hydraulique 20 que celui décrit précédemment en référence à la figure 6, puisque la biellette coudée 21 rendue solidaire du bras central 29 du racloir 26 est reliée par son autre extrémité à l'élément triangulaire intermédiaire 22, lui-même articulé à l'extrémité libre de la tige 20' du vérin 20.

En position fermée des mâchoires 3, les racloirs 26 sont en principe en butée en haut de celles-ci (voir figure 7); dès l'impulsion donnée aux mâchoires 3 par leur ouverture, les vérins hydrauliques 20 sont activés pour pousser les racloirs 26 vers le bas, tout en maintenant la partie supérieure desdites mâchoires en butée contre les tubes transversaux 5. On passe ainsi de la course minimale de la tige 20' du vérin 20 (figure 7) à la course maximale de celle-ci (figure 8) pour la position ouverte des mâchoires 3. Dans cette position, la biellette coudée 21 est en butée contre la rotule 22' que présente l'élément intermédiaire triangulaire 22.

Lors de son mouvement de déplacement entre la position haute (figure 7, mâchoire de droite) et la position basse (figure 8), le racloir 26 frotte contre la surface interne de ladite mâchoire, de manière à pousser vers le bas le matériaux qui pourraient coller ou adhérer à cette surface, sans nécessiter de secouer l'engin comme cela se fait en l'absence de dispositif de raclage.

Lors du mouvement de fermeture des mâchoires 3, les racloirs 26 sont remontés dans leur position haute de départ par action des vérins 20. De même, lorsque la partie supérieure tend à s'ouvrir, c'est-à-dire que la découpe 18 s'éloigne du tube transversal 5, alors le racloir remonte par effet mécanique par rapport à la mâchoire 3 qui pivote autour de l'axe "a".

L'avantage du dispositif de raclage tel que décrit ci-dessus consiste en ce qu'il est amovible et qu'il ne nécessite pas d'organe d'actionnement supplémentaire, puisque cet accessoire peut être actionné par le même vérin hydraulique et la même course de tige de celui-ci, que celui utilisé pour la commande de la partie supérieure de la mâchoire (pivotement autour de l'axe "a").

## Revendications

1. Engin de terrassement comportant deux mâchoires (3) articulées sur un châssis (1 ), chaque mâchoire étant articulée sur deux axes dont l'un est mobile par rapport au châssis et l'autre est fixe par rapport à celui-ci, caractérisé par le fait que chaque mâchoire est portée par un bras principal (4), celui-ci étant articulé par l'une de ses extrémités sur la mâchoire et par une ferrure (6), solidaire de son autre extrémité, sur l'axe transversal fixe (7) solidaire du châssis, de telle sorte que chaque mâchoire soit montée pivotante simultanément autour de cet axe fixe (7) et sur elle-même autour de l'axe (a) mobile situé à l'extrémité du bras principal et déplaçable selon un arc de cercle dont le centre correspond audit axe fixe; par le fait qu'un bras secondaire (8) est articulé par l'une de ses extrémité sur chaque mâchoire et coopère par son autre extrémité avec un vérin hydraulique de commande (14); par le fait qu'il comporte deux biellettes droites (11, 13) articulées l'une sur l'autre par l'une de leur extrémité selon un axe transversal d'articulation (12), l'une (11) des biellettes étant articulée par son autre extrémité à l'extrémité dudit bras secondaire (8) et l'autre biellette étant articulée également par son autre extrémité sur une ferrure (6') solidaire de l'axe fixe (7); et par le fait que le vérin de commande unique (14) est monté longitudinalement par rapport au châssis (1), entre les deux axes transversaux d'articulation (12) des deux biellettes articulées (11, 13) à l'extrémité du bras secondaire (8) de chaque mâchoire (3), de telle sorte que ledit vérin unique commande les deux mâchoires.

2. Engin de terrassement selon la revendication I, caractérisé par le fait qu'il comporte une bielle de liaison (16) articulée par l'une de ses extrémités sur un élément solidaire du bras principal (4) l'une des mâchoires (3), et par son autre extrémité sur un élément solidaire du bras principal de l'autre mâchoire.

3. Engin de terrassement selon la revendication I ou la revendication 2, caractérisé par le fait que le bras principal (4) portant la mâchoire (3) est soudé sur un tube transversal (5), celui-ci étant relié mécaniquement à l'axe fixe (7) solidaire du châssis (1) par la ferrure (6) elle-même soudée sur ledit tube.

4. Engin de terrassement selon l'une des revendications à 3, caractérisé par le fait qu'un dispositif élastique est monté de telle manière qu'il tende à s'opposer à l'ouverture de la mâchoire par rotation sur elle-même.

5. Engin de terrassement selon la revendication 4, caractérisé par le fait que le dispositif élastique est un dispositif (17) à ressort ou à vérin hydraulique monté entre l'axe fixe de pivotement (7) porté par le châssis et l'extrémité du bras secondaire (8) opposée à celle articulée sur la mâchoire.

6. Engin de terrassement selon la revendication 4, caractérisé par le fait que le dispositif élastique est un vérin hydraulique (20) monté entre le tube transversal solidaire du bras principal (5) et l'axe d'articulation (9).

7. Engin de terrassement selon la revendication 6, caractérisé par le fait que ledit vérin est monté fixe sur l'axe d'articulation, et par le fait que l'extrémité libre de la tige du vérin (20') est articulée sur un élément intermédiaire (22), lequel est solidaire du tube transversal (5) et sur lequel est encore articulé une biellette coudée (21) dont l'autre extrémité est fixée de manière amovible également sur ledit tube transversal.

8. Engin de terrassement selon les revendications 6 et 7, caractérisé par le fait qu'il comporte un racloir (26) porté par deux bras latéraux (27) montés pivotant et de manière amovible sur des tétons (28) solidaires des parois latérales de la mâchoire, le racloir présentant un bras central (29) relié de façon amovible à l'extrémité de ladite biellette coudée (21) désolidarisée dudit tube transversal (5), de telle sorte que ledit racloir soit disposé en haut de la mâchoire lorsque celle-ci est en position fermée et qu'il soit entraîné en un mouvement vers le bas en contact avec la surface interne de la mâchoire lorsque celle-ci s'ouvre et respectivement en un mouvement vers le haut lorsque celle-ci se referme.

## Claims

1. Earthworks machine comprising two jaws (3) articulated on a frame (1), each jaw being articulated on two axles whose one is movable with regard to the frame and the other is fixed with regard to the frame, characterized by the fact that each jaw is carried by a main arm (4), this being articulated by one of its ends on the jaw and by a garniture (6), interdependant with its other end, on the fixed transversal axle (7) interdependant with the frame, in such a way that each jaw is pivotably mounted simultaneously around this fixed axle (7) and on itself around the movable axle (a) situated at the end of the main arm and movable according to an arch of circle whose center corresponds to said fixed axle; by the fact that a secondary arm (8) is articulated by one of its ends on each jaw and cooperates by its other end with a single control hydraulic jack (14); by the fact that it comprises two straight rods (11, 13) articulated the one on the other by one of their ends according to an articulation transversal axis (12), one (11) of these rods being articulated by its other end onto the end of said secondary arm (8) and the other rod being also articulated by its other end on a garniture (6') interdependant with the fixed axle (7); and by the fact that the single control jack (14) is longitudinally mounted with regard to the frame (1), between the two articulation transversal axes (12) of the two articulated rods (11, 13) at the end of the secondary arm (8) of each jaw (3), in such a way that said single jack controls both jaws.

2. Earthworks machine according to claim 1, characterized by the fact that it comprises a connecting rod (16) which is articulated by one of its ends on an element interdependant with the main arm (14) of one of the jaws (3), and by its other end on an element interdependant with the main arm of the other jaw.

3. Earthworks machine according to claim 1 or claim 2, characterized by the fact that the main arm (4) carrying the jaw (3) is welded on a transversal tube (5), this being mechanically connected to the fixed axle (7) interdependant with the frame through the garniture (6) which is itself welded to said tube.

4. Earthworks machine according to one of claims 1 to 3, characterized by the fact that a resilient device is mounted in such a way that it tends to oppose to the opening of the jaw by rotation on itself.

5. Earthworks machine according to claim 4, characterized by the fact that the resilient device is a spring device (17) or an hydraulic jack which is mounted between the pivoting fixed axle (7) carried by the frame and the end of the secondary arm (8) which is opposed to that articulated on the jaw.

6. Earthworks machine according to claim 4, characterized by the fact that the resilient device is a hydraulic jack (20) which is mounted between the transversal tube interdependant with the main arm (4) and the articulation axle (9).

7. Earthworks machine according to claim 6, characterized by the fact that said jack is fixedly mounted on the articulation axle, and by the fact that the free end of the jack rod (20') is articulated on an intermediary element (22), which is interdependant with the transversal tube (5) and on which a cranked small rod (21) is further articulated whose other end is fixed in removable manner also on said transversal tube.

8. Earthworks machine according to claims 6 and 7, characterized by the fact that it comprises a scraper (26) carried by two lateral arms (27) which are pivotably and removably mounted on pins (28) attached to the lateral walls of the jaw, the scraper having a central arm (29) interconnected in removable manner at the end of said cranked small rod (21) when released from said transversal tube (5) in _{'} such a way that said scraper is disposed at the top of the jaw when this is in closed position, and that it is driven in a downward movement in contact with the internal surface of the jaw when this opens and respectively in an upward movement when this closes.

## Patentansprüche

1. Maschine für Erdarbeiten mit zwei Schaufeln (3), die an einem Rahmen (1) angelenkt sind, wobei jede Schaufel an zwei Achsen angelenkt ist, von denen die eine bezüglich des Rahmens bewegbar und die andere bezüglich des Rahmens fixiert ist, dadurch gekennzeichnet, daß jede Schaufel von einem Hauptarm (4) übertragen ist, der an einem seiner Enden an der Schaufel und über einen mit seinem anderen Ende verbundenen Verbinder (6) an einer feststehenden, mit dem Rahmen verbundenen Querachse (7) angelenkt ist, derart, daß jede Schaufel gleichzeitig um diese feststehende Achse (7) und um eine Achse (a) schwenkbar ist, die am Ende des Hauptarmes angeordnet und nach einem Kreisbogen bewegbar ist, dessen Mitte mit der feststehenden Achse zusammenfällt; und dadurch, daß ein Sekundärarm (S) an einem seiner Enden an jeder Schaufel angelenkt ist und mit seinem anderen Ende mit einem einzigen hydraulischen Betätigungszylinder (14) zusammenwirkt; dadurch, daß zwei gerade Lenker (11, 13) vorgesehen sind, die mit einem ihrer Enden über eine Querschwenkachse (12) aneinander angelenkt sind, wobei einer (11) der Lenker mit seinem anderen Ende am Ende des Sekundärarmes (8) und der andere Lenker ebenfalls mit seinem anderen Ende an einem Verbinder (6') angelenkt ist, der mit der feststehenden Achse (7) verbunden ist; und dadurch, daß der einzige Betätigungszylinder (14) in der Längsrichtung bezüglich des Rahmens (1) zwischen den beiden Querschwenkachsen (12) der beiden am Ende des Sekundärarmes (8) jeder Schaufel (3) angelenkten Lenker (11, 13) derart montiert ist, daß der einzige Hydraulikzylinder die beiden Schaufeln betätigt.

2. Maschine für Erdarbeiten nach Anspruch 1, dadurch gekennzeichnet, daß sie ein Koppelglied (16) aufweist, das mit einem seiner Enden an einem mit dem Hauptarm (4) einer der Schaufeln (3) verbundenen Element angelenkt ist und mit seinem anderen Ende an einem mit dem Hauptarm der anderen Schaufel verbundenen Element.

3. Maschine für Erdarbeiten nach Anspruch 1 oder Anspruch 2, dadurch gekennzeichnet, daß der die Schaufel (3) tragende Hauptarm (4) an einem Querrohr (5) angeschweißt ist, das an der mit dem Rahmen (1) verbundenen feststehenden Achse (7) mechanisch über den Verbinder (6) befestigt ist, der seinerseits am Rohr angeschweißt ist.

4. Maschine für Erdarbeiten nach einem der Ansprüche 1 bis 3, dadurch gekennzeichnet, daß eine Federvorrichtung derart montiert ist, daß sie bestrebt ist, der Offnung der Schaufel durch Drehen um sich selbst entgegenzuwirken.

5. Maschine für Erdarbeiten nach Anspruch 4, dadurch gekennzeichnet, daß die Federvorrichtung eine Vorrichtung (17) mit einer Feder oder einem Hydraulikzylinder ist, die zwischen der feststehenden, vom Rahmen getragenen Schwenkachse (7) und dem Ende des Sekundärarmes (8) angeordnet ist, daß jenem gegenüberliegt, welches an der Schaufel angelenkt ist.

6. Maschine für Erdarbeiten nach Anspruch 4, dadurch gekennzeichnet, daß die Federvorrichtung ein Hydraulikzylinder (20) ist, der zwischen dem mit dem Hauptarm (5) verbundenen Querrohr und der Schwenkachse (9) montiert ist.

7. Maschine für Erdarbeiten nach Anspruch 6, dadurch gekennzeichnet, daß der Zylinder an der Schwenkachse fest montiert ist und daß das freie Ende der Stange (20') des Zylinders an einem Zwischenelement (22) angelenkt ist, das mit dem Querrohr (5) verbunden ist und an welchem ferner ein gekröpftes Koppelglied (21) angelenkt ist, dessen anderes Ende lösbar ebenfalls mit dem Querrohr verbunden ist.

8. Maschine für Erdarbeiten nach den Ansprüchen 6 und 7, dadurch gekennzeichnet, daß sie einen Schaber (26) aufweist, der von zwei seitlichen Armen (27) getragen ist, die schwenkbar und lösbar an mit den Seitenwänden der Schaufel verbundenen Zapfen (28) montiert sind, wobei der Schaber einen zentralen Arm (29) hat, der lösbar mit dem vom Querrohr (5) getrennten Ende des gekröpften Koppelgliedes (21) verbunden ist, so (daß der Schaber an der Oberseite der Schaufel angeordnet ist, wenn diese sich in der Schließstellung befindet, und daß er in eine Bewegung nach unten in Berührung mit der Innenseite der Schaufel versetzt wird, wenn diese sich öffnet und dementsprechend eine Bewegung nach oben ausführt, wenn diese sich schließt.
